# EUROPÄISCHE PATENTSCHRIFT

(11) **EP 0 033 500 B1**
(45) Veröffentlichungstag und Bekanntmachung des Hinweises auf die Patenterteilung: **07.11.1984**
(21) Anmeldenummer: 81100519.8
(22) Anmeldetag: 24.01.1981
(51) Int. Cl.: B41J 33/04, B41J 33/24, B41J 19/20, B41J 33/22

(54) **Antriebsvorrichtung für einen Druckerwagen und ein Farbband**
Drive mechanism for a print carriage and an ink ribbon
Mécanisme d'entraînement pour un chariot d'impression et un ruban encreur

(30) Priorität: 31.01.1980 JP 9333/80
(43) Veröffentlichungstag der Anmeldung: 12.08.1981
(73) Patentinhaber: TOKYO ELECTRIC CO. LTD., Tokyo (JP)
(72) Erfinder: Fujisawa, Tadao, Mishima-shi Shizuoka-ken (JP)
(74) Vertreter: Patentanwälte Dipl.-Ing. Walter Kuborn Dipl.-Phys. Dr. Peter Palgen

## Beschreibung

Die Erfindung bezieht sich auf eine Antriebsvorrichtung der dem Oberbegriff des Anspruchs 1 entsprechenden Art für einen Druckerwagen und ein Farbband.

Seriendrucker, bei welchen eine Farbbandkassette entfernbar auf einem einen Druckerkopf tragenden Wagen angeordnet ist, sind bekannt. Der Wagen wird im Betrieb entlang den Druckzeilen durch eine Antriebsvorrichtung mit einer Schnur oder einem Band bewegt. Währenddessen wird das Farbband in der Farbbandkassette entsprechend der Bewegung des Schlittens durch eine Vorrichtung zur Übertragung des Antriebsdrehmoments angetrieben, die separt von der Antriebsvorrichtung zum Antrieb des Wagens vorgesehen ist, beispielsweise in der in der GB-A-1 493 479 gezeigten Art. Die Vorsehung einer Vorrichtung zur Übertragung des Antriebsdrehmoments zur Zuführung des Farbbandes vollständig separat von der Antriebsvorrichtung für den Wagen jedoch erhöht die Zahl der Komponenten und verkompliziert die Konstruktion.

Aufgabe der Erfindung ist die Schaffung einer Antriebsvorrichtung zum Antrieb des Druckerwagens und des Farbbandes, die das Farbband unter Einsatz des Antriebsdrehmoments für den Druckerwagen transportiert.

Diese Aufgabe wird durch die im Kennzeichen des Anspruchs 1 angegebenen Merkmale gelöst.

Bei der Erfindung wird also die Drehung des Antriebsgliedes Antriebsgliedes für den Wagen, die zur Bewegung des Druckerwagens dient, auf ein drehbares Transportglied für das Farbband übertragen, um das Farbband zuzuführen, so daß die Zahl der Teile der Komponenten für den Antrieb des Farbbandes vermindert ist.

Die Ansprüche 2 bis 13 sind auf verschiedene Ausführungsformen und zweckmäßige Ausgestaltungen der Erfindung gerichtet.

In der Zeichnung sind Ausführungsbeispiele der Erfindung dargestellt. Es bedeuten :
Figur 1 eine Ansicht von oben eines Seriendruckers, welcher eine Ausführungsform einer erfindungsgemäßen Antriebsvorrichtung umfaßt ;
Figur 2 einen Schnitt des Seriendruckers nach der Linie 11-11 in Fig. 1 ;
Figur 3 eine schematische Ansicht der Anordnung der die Antriebsvorrichtung gemäß Fig. 1 bildenden Teile ;
Figur 4 einen Schnitt, der die Rollen und Einwegkupplungen erkennen läßt, die in der Vorrichtung gemäß Fig. 1 verwendet werden ;
Figur 5 eine schematische Ansicht einer anderen Ausführungsform der erfindungsgemäßen Antriebsvorrichtung und
Figur 6 eine schematische Ansicht einer weiteren erfindungsgemäßen Antriebsvorrichtung.

- Die Fig. 1 und 2 zeigen schematische Ansichten eines Seriendruckers, der mit der Antriebsvorrichtung für den Antrieb eines Druckerwagens und eines Farbbandes entsprechend der Erfindung ausgerüstet ist. Der Seriendrucker umfaßt ein Gehäuse 2 mit Seitenwänden 4 und 6, eine Druckwalze 8, die an ihren einander gegenüberliegenden Enden drehbar in den Seitenwandungen 4 und 6 gelagert ist, einen Drukkerwagen 10, der einen Druckerkopf 12 trägt, und zwei Führungsstangen 14 und 16, die an ihren einander gegenüberliegenden Enden in den Seitenwandungen 4 und 6 gelagert sind. Der Druckerwagen 10 ist auf den Führungsstangen 14 und 16 gleitfähig abgestützt. Wie aus Fig. 2 hervorgeht, umfaßt der Druckerwagen 10 zwei nachgiebige Arme 22 und 24, die unter Einschnappwirkung eine Farbbandkassette 18 festhalten, die ein Farbband 19 sowie eine Farbbandtransportrolle 20 enthält. Der Druckerwagen 12 umfaßt ferner eine drehbare Welle 25 mit zwei Schnurrollen 26 und 28, die drehbar darauf angeordnet sind. Die Schnurrollen 26 und 28 wirken mit einem Motor 30 auf der Außenseite der Seitenwandung 4 zusammen. Auf der Außenseite der Seitenwandung 6 ist eine Schnurrolle 32 angeordnet. Eine Schnur oder ein Draht 34 ist nacheinander um die Schnurrollen 26, 28 und 30 sowie eine Antriebswelle 31 am Motor 30 geschlungen, um den Druckerwagen 10 entlang der Führungsstäbe 14 und 16 zu verschieben. Wie in Fig. 3 erkennbar ist, ist die Schnur 34 an einem Ende mit einem Ende einer Feder 36 verbunden, deren anderes Ende an der Seitenwandung 4 festgelegt ist. Nachdem die Schnur 34 um die Schnurrolle 26 geführt ist, ist sie mehrfach um die Antriebswelle 31 gewickelt und dann um die Schnurrollen 32 und 28 in dieser Reihenfolge gewunden und am anderen Ende an der Seitenwandung 6 festgelegt.

Bei dieser Ausführungsform sind die Schnurrollen 26 und 28 durch Einwegkupplungen 40 und 42 (d. h. nur bei einem Drehsinn eine Antriebsverbindung herstellende Kupplungen) mit der Welle 25 gekuppelt, so daß die Welle 25 in einer ersten Richtung gedreht wird, wenn die Schnurrollen 26 und 28 in dieser ersten Richtung gedreht, werden, und nicht gedreht wird, wenn die Schnurrollen 26 und 28 in einer zweiten Richtung, die der ersten entgegengesetzt ist, gedreht werden. Bei diesem Ausführungsbeispiel sind die Schnurrollen 26 und 28 auf der Welle 25 über Lager (Fig. 4) abgestützt, die die auf die Einwegkupplungen 40 und 42 ausgeübten Radialkräfte abfangen. Wenn die Schnurrolle 26 oder 28 in der Richtung des Pfeiles B oder in der umgekehrten Richtung angetrieben wird, wird diese Translationsbewegung über das auf der Schnurrolle 26 oder der Schnurrolle 28 angebrachte Lager auf die Welle 25 übertragen, so daß keine unerwünschten Kräfte auf die Einwegkupplungen 40 und 42 ausgeübt werden. Ferner ist bei dieser Ausführungsform ein Kuppelglied 38 am oberen Ende der Welle 25 derart vorgesehen, daß es in der Achsrichtung der Welle 25 bewegbar ist.

Wenn die Farbbandkassette auf dem Druckerwagen zwischen den nachgiebigen Armen 22 und 24 eingeklemmt ist, ist die Rolle 20 mit dem Kuppelglied 38 in Eingriff und drückt es gemäß Fig. 2 gegen die Kraft einer Feder 39 nach unten. Wenn die Rolle 20 oder die Welle 25 dann gedreht werden, werden die Rolle 20 und das Kuppelglied 38 durch die Wirkung der Feder 39 miteinander gekuppelt. Wenn dieser Zustand erreicht ist, wird die Drehung der Welle 25 über das Kuppelglied 38 auf die Rolle 20 übertragen. Obwohl dies in der Zeichnung aus Gründen der Beschränkung auf das Wesentliche nicht dargestellt ist, ist die Rolle 20 in der Farbbandkassette 18 drehbar gelagert und treibt ein endloses (nicht dargestelltes) Farbband in der Kassette 18 im Zusammenwirken mit einer weiteren (nicht dargestellten) Rolle an, die in der Farbbandkassette 18 vorgesehen ist.

Wenn die Schnur 34 gemäß Fig. 3 in der Richtung des Pfeiles A durch die Drehung der Antriebswelle 31 gezogen wird, werden die Schnurrollen 26 und 28 in Richtung des Pfeiles B bewegt, während sie gleichzeitig durch den Reibungsschluß mit der Schnur 34 im Uhrzeigersinn bzw. entgegen dem Uhrzeigersinn gedreht werden. Die um Uhrzeigersinn erfolgende Drehung der Schnurrolle 26 beispielsweise wird durch die Einwegkupplung 40 auf die Welle 25 übertragen und verursacht eine im Uhrzeigersinn erfolgende Drehung der Welle 25 und damit über das Kuppelglied 38 der Rolle 20. Dadurch wiederum wird das Farbband in einer vorbestimmten Richtung transportiert. Wenn die Schnur 34 in der Richtung des Pfeiles C gemäß Fig. 3 gezogen wird, werden die Schnurrollen 26 und 28 in die dem Pfeil B entgegengesetzte Richtung bewegt und gleichzeitig entgegen dem Uhrzeigersinn bzw. im Uhrzeigersinn gedreht. Die im Uhrzeigersinn erfolgende Drehung der Schnurrolle 28 wird über die Einwegkupplung 42 auf die Welle 25 übertragen und bewirkt eine Drehung der Welle 25 im Uhrzeigersinn. Auf diese Weise wird die mit der Welle 25 gekuppelte Rolle 20 im Uhrzeigersinn gedreht und verursacht einen Transport des Farbbandes in der gleichen Richtung wie vorhin erwähnt.

Bei dieser Ausführungsform wird also die Drehung der Welle 25 für den Antrieb des Druckerwagens 10 entlang der Druckwalze 8 selektiv über die Einwegkupplungen 40 und 42 auf die Rolle 20 für den Transport des Farbbandes übertragen. Es ist keine eigene Antriebsvorrichtung für die Antriebsrolle 20 für das Farbband erforderlich, und es kann das Farbband wirkungsvoll mit einer reduzierten Anzahl von Teilen transportiert werden.

Vorstehend ist ein bevorzugtes Ausführungsbeispiel der Erfindung beschrieben worden, welches in keiner Weise einschränkend ist. Während beispielsweise in der vorstehend beschriebenen Ausführungsform die Rolle 20 stets in einer vorbestimmten Richtung gedreht wird, wenn der Druckerwagen in irgendeine Richtung angetrieben wird, kann sie auch in einer vorbestimmten Richtung nur dann angetrieben werden, wenn der Druckerwagen in einer vorbestimmten Richtung angetrieben ist. Solche Anordnungen sind in den Fig. 5 und 6 dargestellt.

In der Antriebsvorrichtung, die schematisch in Fig. 5 wiedergegeben ist, werden der Druckerwagen 10 entlang der Druckwalze 8 bewegt und eine Schnurrolle 50 und eine Einwegkupplung 52 auf einer drehbaren Welle 25 dazu verwendet, um die Transportrolle 20 für das Farbband in eine vorbestimmte Richtung zu drehen. Bei dieser Antriebsvorrichtung ist die Schnur 34 endlos und in mehreren Windungen um die Motortrommel 31, in einer Windung um die Schnurrolle 50 und gestreckt um die Schnurrolle 32 geschlungen. Wenn diese Schnur 34 in der Richtung des Pfeiles A in Fig. 5 gezogen wird, wird die Schnurrolle 50 in der Richtung des Pfeiles B bewegt und gleichzeitig im Uhrzeigersinn gedreht. Die im Uhrzeigersinn erfolgende Drehung der Schnurrolle 50 wird dabei durch die Einwegkupplung 52 auf die Welle 25 übertragen und verursacht eine Drehung der Transportrolle 20 für das Farbband in einer vorbestimmten Richtung (Fig. 1 und 2). Wenn die Schnur 34 jedoch in der Richtung des Pfeiles C gezogen wird, wird die Schnurrolle 50 in eine Richtung entgegengesetzt dem Pfeil B bewegt und gleichzeitig entgegen dem Uhrzeigersinn gedreht. Diese Drehung der Schnurrolle 50 wird dabei nicht auf die Welle 25 übertragen, so daß die Transportrolle 20 für das Farbband nicht gedreht wird.

Bei der Antriebsvorrichtung der Fig. 6 wird der Druckerwagen 10 entlang der Druckwalze 8 bewegt. Auf der drehbaren Welle 25 sind eine Schnurrolle 54 und eine Einwegkupplung 56 angeordnet und dienen zur Drehung der Transportrolle 20 für das Farbband in einer vorbestimmten Richtung. Bei dieser Ausführungsform der Antriebsvorrichtung ist die Schnur 34 an einem Ende an der Seitenwandung 4 festgelegt, ist dann um die Schnurrolle 54 geschlungen, in mehreren Windungen um die Antriebstrommel 31 geführt und gestreckt über die Schnurrollen 32 und 54 geleitet. Das andere Ende der Schnur 34 ist an der Seitenwandung 6 festgelegt. Wenn die Schnur 34 in Richtung des Pfeiles A gezogen wird, wird die Schnurrolle 54 in der Richtung des Pfeiles B bewegt und gleichzeitig im Uhrzeigersinn gedreht. Diese Drehung der Schnurrolle 54 wird über die Einwegkupplung 51 auf die Welle 25 übertragen und dient dazu, die Transportrolle 20 für das Farbband in einer vorbestimmten Richtung zu drehen (Fig. 1 und 2). Wenn die Schnur 34 in Richtung des Pfeiles C gezogen wird, wird die Schnurrolle 54 in der dem Pfeil B entgegengesetzten Richtung bewegt und gleichzeitig entgegen dem Uhrzeigersinn gedreht. Dabei wird die entgegen dem Uhrzeigersinn erfolgende Drehung der Schnurrolle 54 nicht auf die Welle 25 übertragen, so daß die Transportrolle 20 für das Farbband nicht gedreht wird.

Die Schnur 34 in den Antriebsvorrichtungen nach den Fig. 3 bis 5 kann auch durch eine Kombination zweier Schnüre ersetzt werden, von denen die eine an einem Ende mit der Feder 36 verbunden, um die Schnurrollen 26 oder 54 geführt und am anderen Endein einer oder mehreren Windungen mit der Antriebswelle 31 verbunden ist und die andere an einem Ende mit der Seitenwandung 6 verbunden und am anderen Ende nach einer oder mehreren Windungen auf der Antriebswelle 31 festgelegt ist. Auch kann anstelle der endlosen Schnur 34 bei der Antriebsvorrichtung nach Fig. 1 eine Schnur verwendet werden, die an ihren einander entgegengesetzten Enden auf der Antriebswelle 31 festgelegt ist.

Während in den vorbeschriebenen Ausführungsbeispielen die Einwegkupplungen 52 und 56 zu Übertragung der Drehung der Schnurrollen 50 und 54 auf die Welle 52 dienen, ist es weiterhin möglich, die Schnurrollen 50 und 54 auf der Welle 25 festzusetzen und eine Einwegkupplung zur selektiven Übertragung der Drehung der Welle 25 auf die Transportrolle 20 vorzusehen.

Bei Einwegkupplungen, die widerstandsfähig gegen Radialkräfte sind, können schließlich die Lager zwischen den Schnurrollen 26 und 28 und der Welle 25 gemäß Fig. 4 eingespart werden.

## Patentansprüche

1. Antriebsvorrichtung für einen Druckerwagen (10) und das Farbband (19), mit einem drehbaren Transportglied (20) zum Zuführen des in einer Kassette (18) enthaltenen Farbbandes, einem Antriebsglied (25 ; 26, 28, 50, 54) zum Hin-und Herbewegen des Druckerwagens, einem band- oder schnurartigen Glied (34), welches mit dem Antriebsglied (25 ; 26, 28, 50, 54) in Verbindung steht, und einem Antrieb, welcher das band- oder schnurartige Glied entlang einer Druckzeile verschiebt, dadurch gekennzeichnet, daß das Antriebsglied (25 ; 26, 28, 50, 54) drehbar auf dem Drukkerwagen gelagert ist, daß das band- oder schnurartige Glied (34) mit dem Antriebsglied (25 ; 26, 28, 50, 54) in Reibungskontakt steht und so um dasselbe und die Antriebswelle (31) des Antriebs (30) herumgeführt ist, daß bei einer Verschiebung des Gliedes (34) längs der Druckzeile das Antriebsglied (25 ; 26, 28, 50, 54) in Drehung gesetzt und gleichzeitig der Druckerwagen in Zeilenrichtung verschoben wird, und daß eine einsinnig wirksame Kupplungsanordnung (38, 40, 42, 52, 56) zwischen dem Antriebsglied (25; 26, 28, 50, 54) und dem Transportglied (20), auf dem Druckerwagen vorgesehen ist, mittels welcher die Drehung des Antriebsgliedes (25 ; 26, 28, 50, 54) für den Druckerwagen (10) in einer vorbestimmten Richtung auf das drehbare Transportglied (20) übertragbar ist.

2. Antriebsvorrichtung nach Anspruch 1, dadurch gekennzeichnet, daß das Antriebsglied (25 ; 26, 28, 50, 54) eine auf dem Druckerwagen (10) drehbar gelagerte Welle (25) und eine auf der Welle (25) drehbar gelagerte Rolle (26, 28, 50, 54) umfaßt und daß die einsinnig wirkende Kupplungsanordnung (38 ; 40, 42, 52, 56) eine Einwegkupplung (40, 42, 52, 56), die eine Drehung der Rolle (26, 28, 50, 54) in einer bestimmten Richtung auf die drehbare Welle (25) überträgt, sowie ein Kuppelglied (38) umfaßt, mittels welchem die drehbare Welle (25) und das Transportglied (20) miteinander antriebsverbunden werden können.

3. Antriebsvorrichtung nach Anspruch 2, dadurch gekennzeichnet, daß der Antrieb eine Antriebswelle (31) und auf der bezüglich der Rolle (50) der Antriebswelle (31) gegenüberliegenden Seite eine Umlenkrolle (32) umfaßt und das band-oder schnurartige Glied (34) um die Rolle (50) gewunden ist, während das eine Ende desselben auf die Antriebswelle (31) aufgewickelt und das andere Ende gestreckt um die Umlenkrolle (32) geführt und dann um die Antriebswelle (31) gewunden ist.

4. Antriebsvorrichtung nach Anspruch 3, dadurch gekennzeichnet, daß das band- oder schnurartige Glied (34) endlos ist.

5. Antriebsvorrichtung nach Anspruch 2, dadurch gekennzeichnet, daß der Antrieb eine Antriebswelle (31) und eine Umlenkrolle (32) umfaßt, die bezüglich der Rolle (54) auf der der Antriebswelle (31) gegenüberliegenden Seite angeordnet ist, daß das band- oder schnurartige Glied (34) einen ersten Abschnitt umfaßt, der an einem Ende auf der bezüglich der Rolle (54) gleichen Seite wie die Antriebswelle (31) ortsfest festgelegt und am anderen Ende gestreckt um die Rolle (54) herumgeführt und dann um die Antriebswelle (31) gewunden ist, und daß das band- oder schnurartige Glied (34) einen zweiten Abschnitt umfaßt, der an einem Ende auf der bezüglich der Rolle (54) der Antriebswelle (31) gegenüberliegenden Seite ortsfest festgelegt und mit dem anderen Ende über die Rolle (26, 28, 50, 54) und die Umlenkrolle (32) in dieser Reihenfolge gestreckt geführt und dann um die Antriebstrommel (31) gewunden ist.

6. Antriebsvorrichtung nach Anspruch 5, dadurch gekennzeichnet, daß die anderen Enden der Abschnitte miteinander verbunden sind.

7. Antriebsvorrichtung nach Anspruch 5 oder 6, dadurch gekennzeichnet, daß das eine Ende des ersten Abschnittes des band- oder schnurartigen Gliedes (34) mit dem einen Ende einer am anderen Ende ortsfest festgelegten Feder (36) verbunden ist.

8. Antriebsvorrichtung nach einem der Ansprüche 1 bis 7, dadurch gekennzeichnet, daß die Rolle (26, 28, 50, 54) über ein Lager auf der drehbaren Welle (25) abgestützt ist.

9. Antriebsvorrichtung nach Anspruch 1, dadurch gekennzeichnet, daß das Antriebsglied (25, 26, 28) für den Druckerwagen (10) eine drehbar auf dem Druckerwagen (10) gelagerte Welle (25) sowie drehbar auf der Welle (25) gelagerte erste und zweite Rollen (26, 28) und die einsinnig wirkende Kupplungsanordnung erste und zweite Einwegkupplungen (40, 42) umfaßt, die die Drehung der ersten und zweiten Rolle (26, 28) auf die Welle (25) übertragen, und daß ein Kuppelglied (38) vorgesehen ist, mittels welchem die drehbare welle (25) und das Transportglied (20) für das Farbband antriebsverbind bar sind.

10. Antriebsvorrichtung nach Anspruch 9, dadurch gekennzeichnet, daß der Antrieb eine Antriebswelle (31) und eine bezüglich der Rollen (26, 28) auf der der Antriebstrommel (31) gegenüberliegenden Seite gelegene Umlenkrolle (32) umfaßt, daß das band- oder schnurartige Glied (34) einen ersten Abschnitt umfaßt, welcher bezüglich der ersten und zweiten Rolle (26, 28) auf der gleichen Seite wie die Antriebswelle (31) ortsfest festgelegt ist und dessen anderes Ende gestreckt um die erste Rolle (26) geführt und dann um die Antriebswelle (31) gewunden ist, daß das band- oder schnurartige Glied (34) einen zweiten Abschnitt umfaßt, dessen eines Ende auf der bezüglich der Rollen (26, 28) der Antriebswelle (31) gegenüberliegenden Seite ortsfest festgelegt ist und dessen anderes Ende über die zweite Rolle (28) und die Umlenkrolle (32) in dieser Reihenfolge gestreckt geführt und dann um die Antriebswelle (31) gewunden ist, und daß die Rollen (26, 28) bei einer Bewegung entlang einer Druckzeile in einander entgegengesetzten Richtungen angetrieben sind.

11. Antriebsvorrichtung nach Anspruch 10, dadurch gekennzeichnet, daß die anderen Enden der Abschnitte miteinander verbunden sind.

12. Antriebsvorrichtung nach Anspruch 10 oder 11, dadurch gekennzeichnet, daß der Antrieb eine Feder (36) umfaßt, deren eines Ende ortsfest festgelegt und deren anderes Ende mit dem einen Ende des ersten Abschnitts verbunden ist.

13. Antriebsvorrichtung nach einem der Ansprüche 10 bis 12, dadurch gekennzeichnet, daß mindestens eine der Rollen (26, 28) auf der drehbaren Welle (25) über ein Lager abgestützt ist.

## Claims

1. Drive device for a printer carriage (10) and the ribbon (19), with a rotatable transport member (20) for feeding the ribbon contained in a cassette (18), a drive member (25 ; 26, 28, 50, 54) for moving the printer carriage to and fro, a band-type or cord-type member (34), which is connected with the drive member (25 ; 26, 28, 50, 54), and a drive, which shifts the band-type or cord-type member along a printed line, characterised in that the drive member (25 ; 26, 28, 50, 54) is rotatably mounted on the printer carriage, that the band-type or cort-type member (34) is in frictional contact with the drive member (25 ; 26, 28, 50, 54) and is thus guided around the latter and the drive shaft (31) of the drive (30), that when the member (34) is shifted along the printed line the driver member (25 ; 26, 28, 50, 54) is set rotating and at the same time the printer carriage is shifted in the direction of the line, and that a unidirectionally acting coupling arrangement (38, 40, 42, 52, 56) is provided on the printer carriage between the drive member (25; 26, 28, 50, 54) and the transport member (20), by means of which coupling arrangement (38, 40, 42, 52, 56) the rotary movement of the drive member (25 ; 26, 28, 50, 54) for the printer carriage (10) can be transferred in a predetermined direction to the rotatable transport member (20).

2. Drive device according to Claim 1, characterised in that the drive member (25 ; 26, 28, 50, 54) comprises a shaft (25) rotatably mounted on the printer carriage (10) and a pulley (26, 28, 50, 54) rotatably mounted on the shaft (25), and in that the unidirectionally acting coupling arrangement (38 ; 40, 42, 52, 56) comprises a one-way coupling (40, 42, 52, 56), which transmits a rotary movement of the pulley (26, 28, 50, 54) in a certain direction onto the rotating shaft (25), and comprises a coupling member (38), by which means the rotatable shaft (25) and the transport member (20) can be connected as a drive.

3. Drive device according to Claim 2, characterised in that the drive comprises a drive shaft (31), and a guide pulley (32) on the opposite side from the drive shaft (31) relative to the pulley (50), and the band-type or cord-type member (34) is wound around the pulley (50), whereas one end of the band-type or cord-type member (34) is coiled around the drive shaft (31) and the other end is led, stretched, around the guide pulley (32) and then wound around the drive shaft (31).

4. Drive drive according to Claim 3, characterised in that the band-type or cord-type member (34) is continuous.

5. Drive device according to Claim 2, characterised in that the drive comprises a drive shaft (31) and a guide pulley (32), which is arranged relative to the pulley (54) on the opposite side from the drive shaft (31), that the band-type or cord-type member (34) comprises a first portion, which at one end is secured in a fixed position on the same side as the drive shaft (31) relative to the pulley (54) and at the other end is led, stretched, around the pulley (54) and then wound around the drive shaft (31), and that the band-type or cord-type member (34) comprises a second portion, which is secured in a fixed position at the opposite side from the drive shaft (31) relative to the pulley (54), and at the other end is led, stretched, over the pulley (26, 28, 50, 54) and the guide pulley (32) in this order and then wound around the drive drum (31).

6. Drive device according to Claim 5, characterised in that the other ends of the portions are joined together.

7. Drive device according to Claim 5 or 6, characterised in that one end of the first portion of the band-type or cord-type member (34) is connected to one end of a spring (36) secured in a fixed position at the other end.

8. Drive device according to one of Claims 1 to 7,.characterised in that the pulley (26, 28, 50, 54) is supported on the rotatable shaft (25) by a bearing.

9. Drive device according to Claim 1, characterised in that the drive member (25, 26, 28) for the printer carriage (10) comprises a shaft (25) rotatably mounted on the printer carriage (10), and first and second pulleys (26, 28) rotatably mounted on the shaft (25), and that the unidirectionally acting coupling arrangement comprises first and second one-way couplings (40, 42), which transmit the rotary movement of the first and second pulleys (26, 28) to the shaft (25), and that a coupling member (38) is provided, by means of which the rotatable shaft (25) and the transport member (20) for the ribbon can be connected as a drive.

10. Drive device according to Claim 9, characterised in that the drive comprises a drive shaft (31) and a guide pulley (32) located on the opposide side from the drive drum (31) relative to the pulleys (26, 28), that the band-type or cord-type member (34) comprises a first portion, which is secured in a fixed position on the same side as the drive shaft (31) relative to the first and second pulleys (26, 28) and whose other end is led, stretched, over the first pulley (26) and then wound around the drive shaft (31), that the band-type or cord-type member (34) comprises a second portion, one end of which is secured in a fixed position on the side opposite the drive shaft (31) relative to the pulleys (26, 28) and the other end of which is led, stretched, over the second pulley (28) and the guide pulley (32) in that order and then wound around the drive shaft (31), and that when there is movement along a printed line the pulleys (26, 28) are driven in opposite directions to one another.

11. Drive device according to Claim 10, characterised in that the other ends of the portions are joined together.

12. Drive device according to Claim 10 or 11, characterised in that the drive comprises a spring (36), one end of which is secured in a fixed position and the other end of which is connected to one end of the first portion.

13. Drive device according one of Claims 10 to 12, characterised in that at least one of the pulleys (26, 28) is supported on the rotatable shaft (25) by a bearing.

## Revendications

1. Dispositif d'entraînement pour un chariot d'impression (10) et pour le ruban encré (19), comprenant un organe d'avancement (20) servant à l'amenée du ruban encré contenu dans une cassette (18), un organe d'entraînement (25 ; 26, 28, 50, 54) servant au déplacement alternatif du chariot d'impression, un organe (34) du type ruban ou cordon, qui est en liaison avec l'organe d'entraînement (25 ; 26, 28, 50, 54), et un entraînement qui déplace l'organe du type ruban ou cordon le long d'une ligne d'impression, caractérisé en ce que l'organe d'entraînement (25 ; 26, 28, 50, 54) est monté rotatif sur le chariot d'impression, en ce que l'organe (34) du type ruban ou cordon est en contact avec frottement avec l'organe d'entraînement (25 ; 26, 28, 50, 54) et enroulé autour de celui-ci et de l'arbre d'entraînement (31) de l'entraînement (30) de telle manière que, en présence d'un déplacement de l'organe (34) le long de la ligne d'impression, l'organe d'entraînement (25 ; 26, 28, 50, 54) soit mis en rotation et que, en même temps, le chariot d'impression soit déplacé selon la direction des lignes, et en ce qu'il est prévu sur le chariot d'impression, entre l'organe d'entraînement (25 ; 26, 28, 50, 54) et l'organe d'avancement (20), un dispositif d'accouplement (38, 40, 42, 52, 56) agissant dans un seul sens, au moyen duquel la rotation de l'organe d'entraînement (25 ; 26, 28, 50, 54) affecté au chariot d'impression (10) peut être transmise à l'organe d'avancement rotatif (20) dans un sens prédéterminé.

2. Dispositif d'entraînement selon la revendication 1, caractérisé en ce que l'organe d'entraînement (25 ; 26, 28, 50, 54) comprend un arbre (25) monté rotatif sur le chariot d'impression (10) et une poulie (26, 28, 50, 54) montée rotative sur l'arbre (25) et en ce que le dispositif d'accouplement agissant dans un seul sens (38 ; 40, 42, 52, 56) comprend un accouplement unidirectionnel (40, 42, 50, 56) qui transmet une rotation de la poulie (26, 28, 50, 54) dans un sens donné à l'arbre rotatif (25), ainsi qu'un organe d'accouplement (38) au moyen duquel l'arbre rotatif (25) et l'organe d'avancement (20) peuvent être reliés l'un à l'autre pour l'entraînement.

3. Dispositif d'entraînement selon la revendication 2, caractérisé en ce que l'entraînement comprend un arbre d'entraînement (31) et une poulie de renvoi (32) sur le côté qui est à l'opposé de l'arbre d'entraînement (31) par rapport à la poulie (50) et que l'organe du type ruban ou cordon (34) est enroulé autour de la poulie (50) tandis qu'une extrémité de cet organe est enroulée sur l'arbre d'entraînement (31) et que l'autre extrémité est passée sous tension autour de la poulie de renvoi (32) puis enroulée autour de l'arbre d'entraînement (31).

4. Dispositif d'entraînement selon la revendication 3, caractérisé en ce que l'organe (34) du type ruban ou cordon est sans fin.

5. Dispositif d'entraînement selon la revendication 2, caractérisé en ce que l'entraînement comprend un arbre d'entraînement (31) et une poulie d'entraînement (32) qui est disposée sur le côté qui est à l'opposé de l'arbre d'entraînement (31) par rapport à la poulie (54), en ce que l'organe (34) du type ruban ou cordon comprend un premier segment qui, à une première extrémité, est fixé en un point fixe sur le même côté que l'arbre d'entraînement (31) relativement à la poulie (54) tandis que, à l'autre extrémité, il est passé sous tension autour de la poulie (54), puis enroulé autour de l'arbre d'entraînement (31) et en ce que l'organe (34) du type ruban ou cordon comprend un deuxième segment qui, à une première extrémité, est fixé en un point fixe, au côté qui est à l'opposé de l'arbre d'entraînement (31) relativement à la poulie (54) tandis que, à l'autre extrémité, il est passé sous tension autour de la poulie (26, 28, 50, 54) et de la poulie de renvoi (32) dans cet ordre de succession, puis enroulé autour du tambour d'entraînement (31).

6. Dispositif d'entraînement selon la revendication 5, caractérisé en ce que lesdites autres extrémités des segments sont assemblées l'une à l'autre.

7. Dispositif d'entraînement selon la revendication 6, caractérisé en ce que l'une des extrémités du premier segment de l'organe (34) du type ruban ou cordon est reliée à une extrémité d'un ressort (36) qui est fixé à un point fixe par son autre extrémité.

8. Dispositif d'entraînement selon l'une des revendications 1 à 7, caractérisé en ce que la poulie (26, 28, 50, 54) est montée sur l'arbre tournant (25) par l'intermédiaire d'un palier.

9. Dispositif d'entraînement selon la revendication 1, caractérisé en ce que l'organe d'entraînement (25, 26, 28) affecté au chariot d'impression (10) comprend un arbre (25) monté rotatif sur le chariot d'impression (10) ainsi qu'une première et une deuxième poulies (26, 28) montées rotatives sur l'arbre (25) et que le dispositif d'accouplement agissant dans un seul sens comprend un premier et un deuxième accouplements unidirectionnels (40, 42) qui transmettent à l'arbre (25) la rotation de la première et de la deuxième poulies (26, 28), et en ce qu'il est prévu un organe d'accouplement (38) au moyen duquel l'arbre rotatif (25) et l'organe d'avancement (20) du ruban encré peuvent être reliés pour l'entraînement.

10. Dispositif d'entraînement selon la revendication 9, caractérisé en ce que l'entraînement comprend un arbre d'entraînement (31) et une poulie de renvoi (32) placés sur le côté qui est à l'opposé du tambour d'entraînement (31) par rapport aux poulies (26, 28), en ce que l'organe (34) du type ruban ou cordon comprend un premier segment qui est monté en un point fixe sur le même côté que l'arbre d'entraînement (31) relativement à la première et à la deuxième poulies (26, 28) et dont l'autre extrémité est passée sous tension sur la première poulie (26) puis enroulée autour de l'arbre d'entraînement (31), en ce que l'organe (34) du type ruban ou cordon comprend un deuxième segment dont une extrémité est montée en un point fixe sur le côté qui est à l'opposé de l'arbre d'entraînement (31) relativement aux poulies (26, 28) et dont l'autre extrémité est passée, sous tension, sur la deuxième poulie (28) et sur la poulie de renvoi (32), dans cet ordre, puis enroulée autour de l'arbre d'entraînement (31) et en ce que les poulies (26, 28) sont entraînées dans des sens inverses l'un de l'autre au cours d'un déplacement produit le long d'une ligne d'impression.

11. Dispositif d'entraînement selon la revendication 10, caractérisé en ce que lesdites autres extrémités des segments sont reliées l'une à l'autre.

12. Dispositif d'entraînement seion la revendication 10 ou 11, caractérisé en ce que l'entraînement comprend un ressort (36) dont une extrémité est montée en un point fixe et dont l'autre extrémité est reliée à la première extrémité du premier segment.

13. Dispositif d'entraînement selon l'une des revendications 10 à 12, caractérisé en ce qu'au moins l'une des poulies (26, 28) est montée sur l'arbre rotatif (25) par l'intermédiaire d'un palier.
